# FASCICULE DE BREVET EUROPEEN

(11) **EP 1 049 903 B1**
(45) Date de publication et mention de la délivrance du brevet: **25.06.2003**
(21) Numéro de dépôt: 98904232.0
(22) Date de dépôt: 27.01.1998
(51) Int. Cl.: F25D 25/02

(54) **TABLETTE POUR LE SUPPORT D'ARTICLES, EN PARTICULIER DANS DES INSTALLATIONS REFRIGEREES**
TABLETT ZUM TRAGEN VON GEGENSTÄNDEN, INSBESONDERE FÜR KÜHLSCHRÄNKE
SHELF FOR HOLDING ARTICLES, ESPECIALLY IN REFRIGERATION UNITS

(43) Date de publication de la demande: 08.11.2000
(73) Titulaire: SAINT-GOBAIN GLASS FRANCE, 92400 Courbevoie (FR)
(72) Inventeur: Borgna, Flavio, I-12020 S. Defendente Cervasca (IT)
(74) Mandataire: Goldenberg, Virginie Isabelle
(86) Numéro de dépôt international: FR9800148
(87) Numéro de publication internationale: WO99037961

(56) Documents cités:
- EP-A- 0 582 780
- EP-A- 0 856 712
- DE-U- 29 507 682
- FR-A- 2 660 740

## Description

La présente invention concerne une tablette (ou rayon ou étagère) pour le support d'articles et destinée à être fixée ou montée, en position horizontale, dans le châssis d'un meuble. En particulier, elle concerne une tablette particulièrement apte à être utilisée dans des armoires réfrigérées ou appareils frigorifiques pour le support, notamment, d'aliments. L'invention concerne également un procédé de fabrication d'une telle tablette.

Dans les réfrigérateurs ménagers, il est connu d'utiliser des étagères sous forme de plaques pleines en matière plastique ou en verre, de telles plaques étant simples à nettoyer, hygiéniques et pouvant supporter efficacement toutes sortes de denrées alimentaires. Il est également connu de munir ces plaques d'un entourage permettant d'éliminer les risques de blessures sur les arêtes des plaques et/ou de renforcer lesdites plaques (voir par exemple EP-A-582 780 ou EP-A-0 856 712 (état de la technique selon l'article 54(3) CBE)). Dans le cas d'un entourage en matière plastique, cet entourage est généralement réalisé en positionnant la plaque dans un moule et en injectant la matière plastique sur le pourtour de la plaque pour former un jonc périphérique. Il est également connu d'entourer le bord avant de la plaque et une partie des bords latéraux adjacents à l'aide d'un profilé plastique de dimensions appropriées et éventuellement d'entourer le bord arrière et une partie des bords latéraux adjacents à l'aide d'un autre profilé plastique de dimensions appropriées. Dans tous les cas, un changement de dimensions du plateau entraîne un réajustement des dimensions de l'entourage et donc un changement de moule et/ou de profilés, ces opérations d'adaptation étant génératrices de coûts supplémentaires.

La présente invention a pour but de fournir une nouvelle tablette hygiénique, pratique et sûre pour le support d'articles notamment dans des meubles réfrigérés, et de réalisation simplifiée et plus économique que les tablettes mentionnées précédemment, en particulier pouvant être fabriquée à différentes dimensions sans générer de coûts importants liés aux changements de dimensions.

Ce but est atteint, selon l'invention, grâce à une tablette selon la revendication 1 et à un procédé selon la revendication 7.

Le plateau (ou « plateau-support ») de la tablette selon l'invention se présente généralement sous forme d'une plaque ou encore d'un élément présentant une surface approximativement plane et étant peu épais par rapport à sa surface ; il comprend une face supérieure (en position fonctionnelle), généralement approximativement plane, destinée à recevoir les articles à supporter, et comprend une face inférieure et des côtés latéraux adjacents bordant ou délimitant lesdites faces et formant des angles ou « coins ». Par la suite, par angle ou coin du plateau, on entend bien évidemment un angle formé par des côtés latéraux du plateau, c'est-à-dire un angle situé dans le plan du plateau (c'est-à-dire dans un plan horizontal lorsque le plateau est mis en position fonctionnelle).

Le plateau comprend plusieurs coins. Dans de nombreux cas, il présente quatre coins ; il est généralement de forme sensiblement rectangulaire (lorsque l'on considère par exemple sa face supérieure ou sa section horizontale dans sa position d'utilisation) mais pourrait éventuellement présenter une autre forme, par exemple une forme carrée voire une autre forme polygonale.

Le plateau est formé d'au moins une feuille de verre ou éventuellement de matière plastique (de préférence transparente pour des raisons esthétiques et pratiques). Dans la plupart des cas, le plateau n'est formé que d'une seule feuille, d'une épaisseur généralement de quelques millimètres, mais on peut également envisager dans certains cas des structures plus complexes, en particulier des structures feuilletées comprenant par exemple plusieurs feuilles de verre et/ou de matière plastique et comprenant éventuellement une ou plusieurs feuille(s) d'autre(s) matière(s). Dans le cas où le plateau présente une structure complexe, notamment feuilletée, il présente préférentiellement au moins une feuille de verre ou de plastique en face supérieure (pour des raisons d'hygiène et d'entretien notamment) afin de recevoir les articles à supporter. De préférence, le plateau comprend une ou plusieurs feuilles de verre, l'utilisation de ce matériau présentant, dans le cadre de l'invention, des avantages en termes d'hygiène, de rigidité, de pérennité, etc. Pour des raisons de sécurité, ce verre est préférentiellement trempé, principalement dans le cas où le plateau est constitué d'une seule feuille de verre.

La surface du plateau est généralement pleine mais on peut éventuellement envisager d'utiliser un plateau présentant une ou quelques zones ajourées. On peut également envisager d'utiliser un plateau présentant une ou des rainures ou un ou des creux ou éventuellement un ou des reliefs, par exemple, comme décrit ultérieurement, un plateau présentant une ou des rainures permettant l'ancrage ou l'accrochage de pièces annexes, en particulier permettant l'ancrage de pièces de revêtement. Le plateau peut être muni de motifs ou de couches décoratives ou fonctionnelles, en surface ou intercalaires, en particulier de motifs décoratifs faits en une encre à cuire déposée par exemple par sérigraphie puis cuite. Le plateau est préférentiellement transparent, en totalité ou en partie, pour des raisons esthétiques et pratiques.

Selon l'invention, la tablette comprend des pièces d'angle (ou protections d'angle ou garnitures d'angle ou encore pièces de protection d'angle ou pièces de revêtement d'angle), de préférence en matière plastique, chaque pièce d'angle revêtant un seul angle ou coin du plateau. Chaque pièce d'angle selon l'invention est une pièce coudée ou angulaire adaptée au coin du plateau qu'elle doit recouvrir. Elle présente deux parties latérales ou ailes (se joignant en formant le coude ou l'angle) permettant de recouvrir au moins en partie chacun des deux côtés adjacents du plateau formant le coin à revêtir. Cette protection d'angle peut couvrir le coin et lesdits côtés sur une partie ou la totalité de leur hauteur et/ou sur une partie des bords adjacents de la face inférieure et/ou de la face supérieure, la couverture pouvant être différente selon les endroits (la protection peut par exemple présenter des ouvertures décoratives laissant entrevoir en certains endroits le chant du plateau). De préférence, la pièce d'angle couvre le coin et les côtés susmentionnés sur au moins une partie de leur hauteur (et de préférence sur la totalité de la hauteur au moins au niveau de l'arête saillante à l'intersection des deux côtés formant l'angle) et sur une partie des bords adjacents de la face inférieure et de la face supérieure.

La longueur de chaque aile de la pièce d'angle est généralement choisie inférieure ou égale, et de préférence inférieure, à la longueur du côté qu'elle recouvre. De préférence, pour une gamme de produits, telle que par exemple des tablettes de réfrigérateurs, pour lesquels les dimensions varient de quelques centimètres selon les marques et les formats, on utilise préférentiellement, quelle que soit la tablette réalisée de la gamme susmentionnée, une pièce d'angle dont chaque aile présente une longueur inférieure ou égale à la longueur standard la plus petite, dans la gamme susmentionnée, du côté qu'elle doit recouvrir.

Le plateau-support présente plusieurs angles. Conformément à l'invention, il est muni de plusieurs pièces d'angle telles que définies précédemment, chaque pièce d'angle ne revêtant qu'un seul coin du plateau-support. De préférence, la tablette présente autant de pièces d'angle du type de celle décrite précédemment (les pièces pouvant cependant présenter des différences les unes par rapport aux autres comme illustré ultérieurement) que le plateau présente de coins, chaque coin du plateau étant revêtu d'une pièce d'angle. Ainsi, dans le cas le plus fréquent où le plateau est de forme rectangulaire, il est préférentiellement muni de quatre pièces d'angle, chacune revêtant un coin du plateau.

Le plateau formant la tablette selon l'invention présente donc un revêtement sous forme de plusieurs pièces d'angle telles que précédemment définies, ces pièces étant dissociables les unes des autres et étant dissociables des autres éléments de revêtement éventuels. Le plateau est entouré d'un revêtement sur toute sa périphérie, ce revêtement étant formé de plusieurs pièces de revêtement (comprenant les pièces d'angle définies précédemment) séparées que l'on a assemblées, chaque pièce de revêtement ne couvrant en partie que deux côtés latéraux adjacents du plateau. De préférence, pour des raisons économiques et pratiques notamment, le plateau est uniquement muni comme pièces de revêtement en périphérie, des pièces d'angle définies précédemment, ces pièces présentant une longueur et une forme telles qu'elles couvrent à elles seules tout le tour du plateau.

Il apparaît que la tablette selon l'invention est particulièrement avantageuse, notamment en terme de réalisation, puisqu'elle comprend plusieurs pièces de revêtement sous forme de pièces d'angle pouvant chacune protéger à elle seule une arête vive (en un coin du plateau) et une partie au moins de deux côtés adjacents du plateau.

De préférence, au moins deux pièces de revêtement et avantageusement l'ensemble des pièces de revêtement des côtés latéraux de la tablette selon l'invention sont aptes à s'emboîter les unes dans les autres. En particulier, selon un mode de réalisation avantageux de l'invention, au moins une et de préférence chaque pièce d'angle est apte à s'emboîter avec les pièces adjacentes de revêtement des côtés latéraux du plateau. De préférence, le plateau est uniquement muni, comme pièces de revêtement, des pièces d'angle définies précédemment, ces pièces présentant préférentiellement une longueur et une forme telles qu'elles s'emboîtent les unes aux autres et couvrent à elles seules tout le tour du plateau.

De façon particulièrement préférée, au moins deux pièces de revêtement et avantageusement l'ensemble des pièces de revêtement des côtés latéraux du plateau sont aptes à s'emboîter sur une partie, de préférence une grande partie, de leur longueur et à glisser ou coulisser les unes dans les autres de façon à former un ensemble de pièces de revêtement télescopique. En particulier, dans un mode de réalisation avantageux et préféré de l'invention, au moins une pièce d'angle, de préférence au moins deux pièces d'angle et de façon particulièrement préférée chaque pièce d'angle est (sont) apte(s) à s'emboîter, en chacune de ses (leurs) ailes, sur une partie, de préférence une grande partie, de la longueur de l'aile, et à glisser ou coulisser dans les pièces de revêtement adjacentes, de façon à former un ensemble de pièces de revêtement télescopique. Par « une grande partie de la longueur » on entend une partie pouvant représenter jusqu'à 99 % environ de ladite longueur, par exemple une partie comprise entre 40 et 96 % environ de la longueur. Dans le domaine des tablettes de réfrigérateur, cette « grande partie de la longueur » représente par exemple quelques centimètres. Par ailleurs, lorsque l'on dit qu'une pièce de revêtement ou au moins une partie d'une pièce de revêtement (par exemple une aile) est apte à s'emboîter sur une grande partie de sa longueur, on entend bien évidemment que l'on peut emboîter cette pièce sur une partie plus ou moins importante de sa longueur selon les cas, l'emboîtement maximal se faisant sur une grande partie de sa longueur.

Les pièces de revêtement présentent préférentiellement chacune soit une extrémité mâle et une extrémité femelle, soit deux extrémités mâles, soit deux extrémités femelles, l'extrémité femelle d'une pièce étant apte à recevoir l'extrémité mâle d'une pièce de revêtement adjacente, les extrémités mâles et les extrémités femelles étant disposées en alternance. De préférence, comme indiqué précédemment, les longueurs et formes des extrémités mâles et femelles sont choisies de façon à ce que l'extrémité mâle puisse être introduite et glisser ou coulisser dans l'extrémité femelle sur une longueur de l'ordre par exemple de plusieurs centimètres. On obtient ainsi une structure de revêtement télescopique pouvant être adaptée sur des plateaux de différentes tailles sans nécessiter de fabriquer des pièces de revêtement de longueur différente lorsque les dimensions du plateau changent. En d'autres termes, le même ensemble de pièces de revêtement (en particulier de pièces d'angle) peut être utilisé pour revêtir, sur la totalité de leur périphérie, divers plateaux présentant la même forme et éventuellement la même épaisseur mais présentant des dimensions différentes.

De préférence, le plateau est uniquement muni, comme pièces de revêtement en périphérie, de pièces d'angle telles que définies selon l'invention, ces pièces présentant une longueur et une forme telles qu'elles s'emboîtent et peuvent glisser ou coulisser (ou rentrer) les unes dans les autres sur une partie, de préférence une grande partie, de la longueur de leurs ailes respectives, de façon à former une structure télescopique permettant de couvrir tout le tour du plateau, pour différentes tailles de plateau. En particulier, lorsque l'on utilise une pièce d'angle moulée présentant une extrémité mâle et une extrémité femelle apte à recevoir, de façon télescopique, l'extrémité mâle d'une seconde pièce d'angle identique, on peut utiliser, pour revêtir le pourtour d'un plateau rectangulaire, quatre pièces d'angle identiques, ce mode de réalisation présentant l'avantage de ne nécessiter qu'un seul moule pour réaliser l'ensemble des pièces de revêtement et ceci pour des dimensions variables de plateau.

De préférence, les pièces d'angle sont moulées. Les autres pièces de revêtement éventuelles peuvent être également moulées ou peuvent être par exemple extrudées. Les pièces de revêtement (dont les pièces d'angle) présentent généralement un évidement central approximativement en U et peuvent être munies d'un ou plusieurs reliefs (ou saillies ou ergots ou nervures) internes permettant par exemple de rigidifier ces pièces, et/ou de positionner correctement ces pièces par rapport au plateau, etc. De préférence, ces pièces sont fixées au plateau, par exemple par l'intermédiaire d'un ou de moyen(s) de collage ou d'ancrage, de préférence par l'intermédiaire d'un ou plusieurs reliefs internes permettant le « clipsage » (ou ancrage) de ces pièces dans une ou plusieurs rainures pratiquées sur l'une et/ou l'autre surface du plateau. La tablette peut alors être réalisée, par exemple, en rentrant en force, l'une après l'autre, chacune des pièces d'angle sur un coin du plateau (et en glissant et/ou rentrant en force les éventuelles autres pièces de revêtement entre les pièces d'angle) jusqu'à pénétration des reliefs dans la ou les rainures du plateau.

Selon les modes de réalisation, une ou plusieurs pièces de revêtement, en particulier pièces d'angle, peut (peuvent) être personnalisée(s) et/ou peut (peuvent) comporter une ou plusieurs parties ou éléments fonctionnels et/ou décoratifs supplémentaires. En particulier, une ou plusieurs pièces de revêtement (notamment pièces d'angle) peut (peuvent) comporter ou être apte(s) à recevoir, par des moyens de fixation adéquats, un ou des moyens d'assemblage (ou de solidarisation ou d'accrochage) au châssis d'un meuble dans lequel la tablette est destinée à être montée et/ou peut (peuvent) comporter (ou être apte(s) à recevoir) une ou des ailettes en face inférieure (ou « flasques ») comprenant notamment une ou des parties métalliques, préférentiellement noyées dans un matériau plastique, pour rigidifier l'étagère et permettre une meilleure tenue de celle-ci lorsque la tablette n'est fixée au châssis que sur un bord (étagère « autoportante »). On peut également prévoir, sur une ou plusieurs pièces de revêtement, un ou des rebords et éventuellement un ou des joints entre les rebords et le plateau de façon à empêcher l'écoulement des liquides hors de la tablette et/ou une ou des barrettes (ou dosserets) servant de butée pour empêcher par exemple que les produits entreposés sur la tablette viennent au contact de la paroi d'un meuble réfrigéré la renfermant. On peut également prévoir une ou des poignées sur un côté de la tablette destiné à rester libre et la tablette peut être apte à être engagée entre des glissières par deux côtés latéraux en regard, éventuellement par l'intermédiaire de moyens d'assemblage tels que des tétons ou saillies, à l'intérieur du meuble destiné à la contenir. On peut également prévoir, sur les pièces de revêtement, un ou des moyen(s) de fixation d'élément(s) fonctionnel(s) et/ou décoratif(s) supplémentaire(s). Dans le cas préféré selon l'invention où les pièces de revêtement, en particulier les pièces d'angle, s'emboîtent, on peut choisir des pièces de revêtement s'emboîtant sur toute leur hauteur, même lorsque les pièces présentent une section complexe due à la présence d'éléments sur ces pièces tels que des ailettes ou des barrettes de butée, ou l'on peut choisir des pièces de revêtement ne s'emboîtant que sur une partie de leur hauteur, la partie restante étant ajustée par découpage en fonction de la taille du plateau à revêtir comme illustré ultérieurement aux figures 3 et 4 notamment.

De façon générale, la tablette selon l'invention est réalisée en assemblant à la périphérie d'un plateau support plusieurs pièces d'angle, chaque pièce d'angle revêtant un seul angle du plateau. Les pièces d'angle et, le cas échéant, la ou les pièces de revêtement supplémentaires peuvent être glissées à la périphérie du plateau et/ou rentrées en force afin de s'ancrer dans un ou plusieurs creux ou rainures du verre; les pièces de revêtement, en particulier les pièces d'angle peuvent aussi être emboîtées les unes dans les autres sur au moins une partie de leur longueur et de leur hauteur, la partie restante de leur hauteur étant éventuellement ajustée par découpage.

D'autres avantages et caractéristiques de l'invention apparaîtront à la lumière des dessins suivants illustrant l'invention, sans toutefois la limiter dans lesquels :
- **1a figure 1a** représente une vue schématique de dessus d'une pièce d'angle utilisée dans un premier mode de réalisation de l'invention ;
- **1a figure 1b** représente une vue schématique de face de la pièce d'angle représentée en figure 1a, coupée suivant la ligne A-A de la figure 1a ;
- **1a figure 1c** représente une vue schématique de côté de la pièce d'angle représentée en figure 1a, coupée suivant la ligne B-B de la figure 1a ;
- **la figure 1d** représente une vue schématique de dessus (en position fonctionnelle) d'une tablette selon un premier mode de réalisation de l'invention utilisant la pièce d'angle représentée en figure 1a ;
- **la figura 1e** représente une vue schématique de dessus d'une tablette de dimensions plus faibles que celles de la tablette représentée en figure 1d mais utilisant les mêmes pièces de revêtement ;
- **la figure 2a** représente une vue schématique de dessus d'une pièce d'angle utilisée dans un second mode de réalisation de l'invention ;
- **la figure 2b** représente une vue schématique de dessus d'une autre pièce d'angle utilisée dans un second mode de réalisation de l'invention ;
- **la figure 2c** représente une vue schématique de dessus d'une tablette selon un second mode de réalisation de l'invention utilisant les pièces d'angle représentées en figures 2a et 2b ;
- **la figure 3a** représente une vue schématique de dessus d'une tablette selon un troisième mode de réalisation de l'invention, une partie d'une pièce d'angle étant ôtée de façon à laisser voir des éléments de renfort ;
- **la figure 3b** représente une vue schématique en perspective éclatée de la tablette représentée en figure 3a ;
- **la figure 4a** représente une demi-vue schématique de dessus d'une tablette selon un quatrième mode de réalisation de l'invention, la tablette étant symétrique par rapport à la ligne représentée en traits mixtes ;
- **la figure 4b** représente une vue schématique de côté de la tablette représentée en figure 4a.

Par soucis de simplification et de clarté, les éléments similaires (même s'ils peuvent présenter des différences d'un mode de réalisation à un autre) portent les mêmes références d'un figure à une autre.

Dans tous les modes de réalisation de l'invention illustrés en figures 1d, 1e, 2c, 3a, 3b, 4a et 4b, la tablette 1 comprend un plateau constitué d'une feuille de verre trempé 2 et comprend quatre pièces d'angle en matière plastique moulées 4, 5, 6, 7, revêtant chacune un coin du plateau et une partie des deux côtés adjacents formant le coin ; par exemple, comme cela apparaît en figure 3b, les pièces 4, 5, 6, 7 revêtent respectivement les coins 8, 9, 10, 11, et une partie des côtés adjacents formant ces coins, les côtés étant référencés 12, 13, 14 et 15 et la pièce 4, par exemple, revêtant une partie des côtés 12 et 13.

Chaque pièce d'angle comprend deux ailes présentant chacune une extrémité (respectivement 4a et 4b, 5a et 5b, 6a et 6b, 7a et 7b) et les pièces d'angle 4, 5, 6, 7 sont aptes à s'emboîter et à coulisser les unes dans les autres, sur une partie importante de la longueur de chaque aile. Dans ces modes de réalisation, il est ainsi possible, en emboîtant plus ou moins les pièces d'angle, d'utiliser les mêmes pièces de revêtement pour revêtir des plateaux de différentes tailles (voir notamment figure 1d et figure le) sur leur périphérie, les tablettes réalisées selon ces modes étant particulièrement économiques.

La fabrication des tablettes peut se faire facilement et rapidement en glissant sur le bord du plateau chaque pièce d'angle l'une après l'autre de façon à ce qu'elles s'emboîtent les unes dans les autres puis en rentrant en force les pièces d'angle dans une ou des rainures 16 (apparaissant en figure 3b) réalisée(s) sur la face supérieure du plateau en verre à quelques millimètres du bord jusqu'à ce qu'elles soient ancrées dans ladite ou lesdites rainure(s). A cet effet, les pièces d'angle sont munies de saillies internes 17 (apparaissant en figures 1b et 1c) permettant l'ancrage et le maintien des pièces d'angle dans la ou les rainure(s) du verre.

Dans le premier mode de réalisation illustré en figures 1d et 1e, la tablette comprend quatre pièces d'angle moulées 4, 5, 6, 7 dont la structure est illustrée en figures 1a, 1b et 1c représentant la pièce 4 (les autres pièces d'angle étant identiques dans ce mode de réalisation). Chaque pièce d'angle comprend deux ailes, une aile présentant une extrémité mâle (respectivement les extrémités 4a, 5a, 6a, 7a) et l'autre présentant une extrémité femelle (respectivement 4b, 5b, 6b, 7b) apte à recevoir, de façon télescopique, l'extrémité mâle d'une pièce d'angle identique. Il est ainsi possible d'utiliser un seul modèle de pièce de revêtement pour revêtir des plateaux de différentes tailles (figure 1d et figure le) sur leur périphérie, les tablettes réalisées selon ce mode étant particulièrement économiques.

Dans le mode de réalisation illustré en figures 1d et 1e, on peut également remarquer que le plateau est décoré sur sa face supérieure de lignes parallèles 3 faites par exemple d'une encre imprimée par sérigraphie puis cuite.

Dans le mode de réalisation représenté en figure 2c, la tablette comprend quatre pièces d'angle moulées, deux à deux identiques, revêtant chacune un coin du plateau et une partie des deux côtés adjacents formant le coin. Les pièces d'angle 5 et 7 (dont la structure est illustrée en figure 2b) comprennent chacune deux ailes présentant chacune une extrémité mâle (respectivement 5a et 5b, 7a et 7b, cette dernière référence n'apparaissant pas sur la figure 2c, la partie 7b étant cachée par la partie 4a dans laquelle elle est emboîtée), tandis que les pièces d'angle 4 et 6 (figure 2a) comprennent chacune deux ailes présentant chacune une extrémité femelle (respectivement 4a et 4b, 6a et 6b) apte à recevoir une extrémité mâle d'une des pièces d'angle 5 et 7. Les pièces d'angle disposées en alternance sont ainsi aptes à s'emboîter et à coulisser les unes dans les autres et sont ainsi adaptables à des plateaux de différentes tailles pour former des tablettes de diverses tailles en minimisant les adaptations opérées.

Dans le troisième mode de réalisation illustré en figures 3a et 3b, chaque pièce d'angle comprend une aile présentant une extrémité mâle (respectivement 4a, 5a, 6a, 7a) et une aile présentant une extrémité femelle (respectivement 4b, 5b, 6b, 7b) apte à recevoir sur une partie de sa longueur l'extrémité mâle d'une pièce d'angle adjacente.

La tablette peut être insérée entre les glissières d'un meuble par l'intermédiaire d'ergots ou de tétons 18, 19 portés respectivement par les pièces d'angle 4 et 5, et par l'intermédiaire de saillies 20, 21 portées respectivement par les pièces d'angle 6 et 7. Sur la figure 3a, une partie ôtée de la pièce d'angle 7 laisse entrevoir des parois internes 24 de renfort des pièces d'angle, en particulier de renfort des saillies 20, 21. Les pièces d'angle 4 et 5 sont également munies respectivement de dosserets 22, 23, le dosseret 23, non emboîtable contrairement au reste de la pièce, étant coupé à une longueur adéquate pour pouvoir faire la jonction avec le dosseret 22 lorsque les deux pièces d'angle 4 et 5 sont emboîtées à leur longueur définitive. Ce dosseret permet d'éviter que les aliments tombent dans l'espace de circulation d'air prévu à l'arrière de la tablette lorsque la tablette est utilisée dans un réfrigérateur ou d'éviter que les aliments ne touchent la paroi du fond de la cuve réfrigérée.

Le mode de réalisation illustré en figures 4a et 4b est identique au mode de réalisation illustré en figure 3, à la différence que l'on a supprimé les parties 18, 19, 20, 21 servant à l'assemblage de la tablette dans un meuble, l'assemblage se faisant à l'aide d'autres éléments 25, 27, et à la différence que le dosseret 23 est emboîtable dans le dosseret 22, c'est-à-dire que les pièces d'angle 4 et 5 sont emboîtables sur toute leur hauteur. En ce qui concerne l'assemblage de la tablette au châssis d'un meuble, les pièces d'angle 4 et 7 (et symétriquement les pièces d'angle 5 et 6) comportent chacune, en face inférieure d'une de leurs ailes, une ailette ou « flasque » 25, 26, l'ailette de la pièce d'angle 4 (et symétriquement de la pièce d'angle 5) comprenant, à l'une de ses extrémités, un moyen d'accrochage 27 permettant de fixer la tablette par un de ses côtés à un châssis ; dans ce cas, chaque ailette peut comprendre une partie métallique (non visible) noyée dans le matériau plastique pour rigidifier l'étagère et permettre une meilleure tenue de celle-ci. Les ailettes des pièces d'angle 4 et 7 (et symétriquement des pièces 5 et 6) peuvent être emboîtables ou avoir été coupées à des longueurs appropriées pour permettre leur jonction après emboîtement des pièces.

D'autres variantes peuvent également être envisagées pour adapter la tablette (en termes d'esthétique et/ou de caractéristiques fonctionnelles) aux meubles dans lesquels elle doit être montée.

La tablette selon l'invention est particulièrement adaptée à servir de support d'articles dans des installations réfrigérées (comme tablette de réfrigérateur destinée à supporter des aliments par exemple) mais peut également être utilisée avec avantages dans d'autres meubles non réfrigérés. Elle présente des avantages en terme de simplicité et de coût de fabrication, de simplicité d'utilisation, de sécurité et d'hygiène et en termes d'esthétique. La tablette selon l'invention peut être utilisée avec avantages dans des réfrigérateurs ou armoires réfrigérées ou toute autre structure similaire, réfrigérée ou non.

## Revendications

1. Tablette pour le support d'articles, comprenant au moins un plateau-support (2) formé d'au moins une feuille de verre ou de matière plastique, et comprenant en outre des pièces d'angle (4, 5, 6, 7) comme pièces de revêtement en périphérie du plateau-support, chaque pièce d'angle ne revêtant qu'un seul angle (8, 9, 10, 11) du plateau-support (2), et ces pièces d'angle couvrant à elles seules tout le tour du plateau-support.

2. Tablette selon la revendication 1, **caractérisée en ce que** les pièces d'angle (4, 5, 6, 7) sont en matière plastique.

3. Tablette selon l'une des revendications 1 ou 2, **caractérisée en ce qu'**au moins une pièce d'angle (4, 5, 6, 7) est apte à s'emboîter avec les pièces d'angle adjacentes.

4. Tablette selon l'une des revendications 1 à 3, **caractérisée en ce qu'**au moins une pièce d'angle (4, 5, 6, 7) est apte à glisser ou coulisser dans les pièces d'angle adjacentes, de façon à former un ensemble de pièces de revêtement télescopique.

5. Tablette selon l'une des revendications 1 à 4, **caractérisée en ce que** les pièces d'angle (4, 5, 6, 7) sont fixées au plateau (2) par l'intermédiaire d'un ou plusieurs reliefs internes (17) permettant l'ancrage de ces pièces dans une ou plusieurs rainures (16) pratiquées sur le plateau (2).

6. Tablette selon l'une des revendications 1 à 5, **caractérisée en ce qu'**une ou plusieurs pièces d'angle (4, 5, 6, 7) comportent ou sont aptes à recevoir un ou des moyens d'assemblage (18, 19, 20, 21, 27) au châssis d'un meuble et/ou une ou des ailette(s) (25, 26) en face inférieure pour rigidifier la tablette et/ou un ou des rebords empêchant l'écoulement des liquides hors de la tablette et/ou une ou des barrettes de butée (22, 23) et/ou une ou des poignées et/ou un ou des moyen(s) de fixation d'élément(s) fonctionnel(s) et/ou décoratif(s) supplémentaire(s).

7. Procédé de fabrication d'une tablette selon l'une des revendications 1 à 6, **selon lequel** on assemble à la périphérie d'un plateau-support (2) plusieurs pièces d'angle (4, 5, 6, 7), chaque pièce d'angle ne revêtant qu'un seul angle (8, 9, 10, 11) du plateau-support (2), et ces pièces d'angle couvrant à elles seules tout le tour du plateau-support.

8. Procédé selon la revendication 7, **caractérisé en ce que** les pièces d'angle (4, 5, 6, 7) sont emboîtées les unes dans les autres sur au moins une partie de leur longueur et de leur hauteur.

## Patentansprüche

1. Einlegeboden, der Artikel tragen soll und wenigstens eine aus mindestens einer Scheibe aus Glas oder Kunststoff gebildete Tragplatte (2) und außerdem an deren Rand als Abdeckungsteile Winkelstücke (4, 5, 6, 7) umfasst, die jeweils nur einen einzigen Winkel (8, 9, 10, 11) der Tragplatte (2) und zusammen allein deren gesamten Umfang bedecken.

2. Einlegeboden nach Anspruch 1, **dadurch gekennzeichnet, dass** die Winkelstücke (4, 5, 6, 7) aus Kunststoff bestehen.

3. Einlegeboden nach Anspruch 1 oder 2, **dadurch gekennzeichnet, dass** mindestens ein Winkelstück (4, 5, 6, 7) in der Lage ist, sich in die benachbarten Winkelstücke einzufügen.

4. Einlegeboden nach einem der Ansprüch 1 bis 3, **dadurch gekennzeichnet, dass** mindestens ein Winkelstück (4, 5, 6, 7) in der Lage ist, derart in den benachbarten Winkelstücken zu gleiten oder sich darin hin- und herschieben zu lassen, dass eine aus Einzelteilen bestehende teleskopartige integrale Abdeckung gebildet wird.

5. Einlegeboden nach einem der Ansprüche 1 bis 4, **dadurch gekennzeichnet, dass** die Winkelstücke (4, 5, 6, 7) über ein oder mehrere Innenreliefs (17), welche die Befestigung jener Teile in einer oder mehreren Nuten (16) ermöglichen, die in der Tragplatte (2) angebracht sind, an dieser befestigt sind.

6. Einlegeboden nach einem der Ansprüche 1 bis 5, **dadurch gekennzeichnet, dass** ein oder mehrere Winkelstücke (4, 5, 6, 7) ein oder mehrere Mittel (18, 19, 20, 21, 27) zur Verbindung mit dem Gehäuse eines Möbels und/oder einen oder mehrere Schenkel (25, 26) an der Unterseite für die Versteifung des Einlegebodens und/oder einen oder mehrere hochstehende Ränder, der/die das Abfließen von Flüssigkeiten aus dem Einlegeboden verhindert/verhindern, und/oder eine oder mehrere Anschlagleisten (22, 23) und/oder einen oder mehrere Griffe und/oder ein oder mehrere Mittel zur Befestigung von einem oder mehreren zusätzlichen funktionellen und/oder dekorativen Elementen enthalten oder in der Lage sind, diese aufzunehmen.

7. Verfahren zur Herstellung eines Einlegebodens nach einem der Ansprüche 1 bis 6, **dadurch gekennzeichnet, dass** am Umfang einer Tragplatte (2) mehrere Winkelstücke (4, 5, 6, 7) angebracht werden, wovon jedes nur einen einzigen Winkel (8, 9, 10, 11) der Tragplatte (2) bedeckt, und diese Winkelstücke zusammen allein deren gesamten Umfang bedecken.

8. Verfahren nach Anspruch 7, **dadurch gekennzeichnet, dass** die Winkelstücke (4, 5, 6, 7) auf wenigstens einem Teil ihrer Länge und Höhe ineinandergesteckt sind.

## Claims

1. Shelf for supporting articles, comprising at least one support plate (2) formed by at least one plastic material or glass sheet, and also comprising angle pieces (4, 5, 6, 7) as pieces for covering the periphery of the support plate, each angle piece covering a single angle (8, 9, 10, 11) of the support plate (2) and said angle pieces covering the entire contour of the support plate.

2. Shelf according to claim 1, **characterized in that** the angle pieces (4, 5, 6, 7) are made from plastics material.

3. Shelf according to one of the claims 1 or 2, **characterized in that** at least one angle piece (4, 5, 6, 7) can be fitted together with adjacent angle pieces.

4. Shelf according to one of the claims 1 to 3, **characterized in that** at least one angle piece (4, 5, 6, 7) is able to slip or slide into adjacent angle pieces, so as to form a telescopic covering pieces assembly.

5. Shelf according to one of the claims 1 to 4, **characterized in that** the angle pieces (4, 5, 6, 7) are fixed to the plate (2) by means of one or more internal reliefs (17) permitting the anchoring of said pieces in one or more grooves (16) made in the plate (2).

6. Shelf according to one of the claims 1 to 5, **characterized in that** one or more angle pieces (4, 5, 6, 7) have or are able to receive one or more means (18, 19, 20, 21, 27) for assembly with the frame of a furniture item and/or one or more ribs (25, 26) on the lower face for stiffening the tray and/or one or more ledges preventing liquid flow beyond the tray and/or one or more stop strips (22, 23) and/or one or more handles and/or one or more means for fixing supplementary functional and/or decorative elements.

7. Method for the manufacture of a Shelf according to one of the claims 1 to 6, according to which on the periphery of a support plate (2) are assembled several angle pieces (4, 5, 6, 7), each angle piece covering a single angle (8, 9, 10, 11) of the support plate (2) and said angle pieces covering the entire contour of the support plate.

8. Method according to claim 7, **characterized in that** the angle pieces (4, 5, 6, 7) are fitted into one another over at least one portion of their length and their height.
